# FASCICULE DE BREVET EUROPEEN

(11) **EP 0 283 355 B1**
(45) Date de publication et mention de la délivrance du brevet: **15.05.1991**
(21) Numéro de dépôt: 88400412.8
(22) Date de dépôt: 23.02.1988
(51) Int. Cl.: E01B 9/30

(54) **Assemblage élastique d'un rail sur son support sans moyen de vissage et son procédé de mise en oeuvre**
Elastische Montage einer Schiene auf ihren Träger ohne Schraubmittel und Durchführungsverfahren
Elastic assembly of a rail on its support without screwing means, and process for its use

(30) Priorité: 24.02.1987 FR 8702368; 12.10.1987 FR 8714029
(43) Date de publication de la demande: 21.09.1988
(73) Titulaire: PROMORAIL, 75008 PARIS (FR)
(72) Inventeur: Garnier, Jacques, F-91560 Crosne (FR)
(74) Mandataire: Durand, Yves Armand Louis

(56) Documents cités:
- DE-C- 528 046
- FR-A- 2 096 274
- GB-A- 1 434 560
- GB-A- 1 496 390
- US-A- 2 535 337
- US-A- 3 883 072
- MODERN PLASTICS, vol. 41, no. 5, janvier 1964, pages 118-132, Lausanne, CH: "Plastics in Japan: Progress and innovation"

## Description

La présente invention concerne un assemblage élastique d'un rail sur un support, ne faisant pas intervenir de moyen de vissage pour le serrage du rail sur le support.

Les fixations élastiques de rails constituées par des ressorts à lame, par exemple, décrites dans le brevet français N° 2 411 920 et son certificat d'addition N° 2 426 770, dans lesquelles les ressorts sont cintrés parallèlement ou perpendiculairement à l'axe du rail, assurent la fixation du rail sur son support par une mise en tension de la lame entre un appui sur le patin du rail et un appui sur le support.

Cette mise en tension est traditionnellement réalisée par l'intermédiaire d'un écrou vissé sur un boulon traversant la lame par l'intermédiaire d'un trou, et scellé ou ancré par un moyen quelconque dans le support. Une rondelle est mise en place entre l'écrou et la lame pour répartir les pressions sur cette dernière.

Dans le cas général où l'isolement électrique du rail par rapport à son support est nécessaire, on intercale d'une part, entre la lame et le patin du rail, et d'autre part entre le patin du rail et le support, une pièce en matériau isolant formant pont. Cet élément intercalaire est également utilisé comme butée transmettant les efforts latéraux exercés par les roues sur le rail, du patin du rail au support.

La mise en oeuvre de ce type de fixation de rail n'est actuellement pas mécanisée pour les raisons suivantes

Nombre important de constituants: boulon lorsqu'il est amovible, butée, isolante, lame de resort, rondelle, écrou.

Mise en place manuelle des différentes pièces les unes par rapport aux autres et enfilage sur la tige du boulon.

Amorçage manuel du vissage de l'écrou sur le boulon avant l'utilisation de tirefonneuses individuelles.

Par ailleurs, les fixations vissées présentent le risque d'excès de serrage, de serrage insuffisant ou de desserrage accidentel.

Pour remédier à ces problèmes on a proposé par exemple dans le brevet FR-A-2096274, un assemblage élastique d'un rail sur un support, du type comprenant un moyen formant ressort tel qu'une lame susceptible d'exercer une pression sur le patin du rail par l'intermédiaire d'un élément intercalaire et coopérant avec un élément de maintien en forme de valet, ancré dans le support au voisinage d'une partie arrière ou talon de la lame, ladite lame prenant appui sur l'élément intercalaire et l'élément de maintien prenant verticalement appui sur la lame de façon à permettre l'introduction de l'élément intercalaire et de la lame sous l'élément de maintien, dans une direction parallèle au rail.

L'invention a pour objet un assemblage élastique d'un rail sur un support du type comprenant un moyen formant ressort tel qu'une lame susceptible d'exercer une pression sur le patin du rail par l'intermédiaire d'un élément intercalaire et coopérant avec un élément de maintien en forme de valet et ancré dans le support au voisinage d'une partie arrière ou talon de la lame, ladite lame prenant appui sur l'élément intercalaire et l'élément de maintien prenant verticalement appui sur la lame de façon à permettre l'introduction de l'élément intercalaire et de la lame sous l'élément de maintien dans une direction parallèle au rail, caractérisé en ce que l'élément de maintien comporte dans sa partie avant un élément applicable sur la lame, par sa partie ou surface inférieure qui comporte un bossage ou des formes circulaires formant bossage coopérant avec une empreinte en creux de forme correspondante, de la lame afin d'empêcher les déplacements longitudinaux et transversaux de cette dernière.

Selon une caractéristique préférée de cette invention, l'élément intercalaire et la lame-ressort forment un ensemble unitaire grâce à un logement en creux de forme trapézoïdale prévu sur l'élément intercalaire et à deux encliquetages.

Par ailleurs, l'élément intercalaire et la lame-ressort peuvent constituer une pièce unitaire obtenue par moulage de l'élément intercalaire auquel est incorporée la lame-ressort.

D'autre part, selon un mode de réalisation, l'élément de maintien est constitué par un insert comportant dans sa partie médiane un élément destiné à recevoir une butée de positionnement latérale du rail.

De même, on précisera que selon ce mode de réalisation, l'élément intercalaire constitue un étui isolant dans lequel est enfilée au moins partiellement la lame-ressort.

Selon encore une autre caractéristique, la lame ressort comporte une partie horizontale enfilée dans l'étui précité et prolongée par une partie recourbée en forme de S coopérant avec l'élément de maintien.

D'autre part, la lame-ressort précitée forme à son extrémité libre une partie circulaire comportant deux surfaces inclinées dirigées vers le bas et coopérant avec des surfaces correspondantes de l'élément précité de l'élément de maintien pour mettre la lame en tension sous l'effet d'une poussée exercée sur la lame, parallèlement au rail.

Par ailleurs, l'élément de la partie médiane de l'insert comporte deux parties latérales dont les faces intérieures forment une queue d'aronde et coopèrent avec des surfaces correspondantes de la butée pour empêcher les mouvements verticaux de cette butée.

On précisera encore que l'élément de maintien comporte une feuillure servant d'appui de réaction à la partie arrière ou talon de la lame-ressort et dont la face servant d'appui se trouve à une distance constante de la face inférieure de l'élément supérieur de l'élément de maintien.

Mais d'autres caractéristiques et avantages de l'invention apparaîtront mieux dans la description détaillée qui suit et se réfère aux dessins annexés, donnés uniquement à titre d'exemple, et dans lesquels:
La figure 1 représente en coupe transversale par rapport au rail, un assemblage élastique d'un rail sur un support, selon un premier mode de réalisation de l'invention;
La figure 2 représente, en vue de dessus, l'assemblage de la figure 1, et dans laquelle l'ensemble intercalaire-lame a, entre autres, été représenté en traits interrompus à côté de l'élément de maintien, avant l'introduction de cet ensemble sous l'élément de maintien;
La figure 3 est une vue en coupe, faite suivant la ligne III-III de la figure 2, de l'ensemble intercalaire-lame;
La figure 4 est une vue, en coupe transversale par rapport au rail, de l'élément intercalaire et d'une partie de la lame, représentant une autre réalisation de leur emboîtement;
La figure 5 est une vue en coupe transversale par rapport au rail, d'un deuxième mode de réalisation de l'assemblage selon l'invention;
La figure 6 est une vue en coupe faite suivant la ligne VI-VI de la figure 5;
La figure 7 est une vue de dessus de l'assemblage de la figure 1;
La figure 8 est une vue latérale de la lame de ressort, représentée en position libre avant son introduction sous l'insert;
La figure 9 est une vue en section de la lame de ressort, faite suivant la ligne IX-IX de la figure 8; et
La figure 10 est une vue latérale de la lame de ressort représentée en position de travail.

En se reportant aux dessins annexés, le dispositif selon l'invention comporte un rail 1 supporté par une traverse ou support 2 par l'intermédiaire d'une semelle élastique 3 disposée entre eux.

Selon un premier mode de réalisation de l'assemblage conforme à l'invention, visible sur les figures 1 à 4, la position latérale du rail est assurée par un élément intercalaire 4 en butée d'une part, contre le patin 5 du rail 1, et d'autre part contre un épaulement 6 du support 2.

Cet élément intercalaire 4 comporte deux ailes 7 et 8 enveloppant respectivement en partie le patin 5 du rail 1 et l'épaulement 6 du support 2. Une lame de ressort 9 applique un effort vertical dirigé du haut vers le bas sur l'élément intercalaire 4 et prend ainsi appui sur celui-ci.

En se reportant désormais aux figures 2 et 3, la lame 9 est maintenue sur l'élément intercalaire 4 pour former avec celui-ci un ensemble unitaire, d'une part en position horizontale, grâce à un logement en creux de surface trapézoïdale constitué par des rebords 4a de l'élément intercalaire 4, et d'autre part en position verticale par deux encliquetages 4b. On précisera ici que les encliquetages 4b peuvent être réalisés par forgeage par ultrasons de deux bossages après mise en place de la lame 9 sur l'élément intercalaire 4. Par exemple, l'élément intercalaire peut être réalisé en matière isolante, telle que du polyamide ou analogue.

D'autre part, en se reportant à la figure 4, on remarquera que l'ensemble lame-intercalaire 9, 4 pour constituer une pièce unitaire, peut être réalisé par le moulage de l'élément intercalaire 4 avec la lame-ressort 9 prise comme armature, la lame-ressort 9 étant alors incorporée lors de l'opération de moulage à l'élément intercalaire.

Ainsi, la lame 9 est maintenue par un ou plusieurs rebords 4c recourbés de façon horizontale sur la lame 9 vers la partie arrière 9a de celle-ci.

Le maintien en position de travail de l'ensemble lame-intercalaire 4, 9 est assuré par un élément de maintien métallique en forme de valet appelé insert 10.

L'insert 10, ancré dans le support 2 au voisinage de la partie arrière 9a de la lame 9, est constitué de deux voiles verticaux 11, visibles sur la figure 2, perpendiculaires au rail, et qui comportent deux évidements 12 et 13 situés de part et d'autre de la face supérieure 14 du support 2. L'évidement inférieur 13, ancré et scellé à l'intérieur du support 2, entre pour une part active dans la résistance à l'arrachement de l'insert 10.

L'évidement supérieur 12 permet le passage d'un moyen de préhension destiné d'une part, à la manutention du support 2 lors de sa fabrication, et d'autre part au positionnement exact du support 2 par rapport au rail 1.

Par ailleurs, il permet de constituer la réaction à la force verticale permettant la mise en position de travail de la lame 9 lors de la pause de l'ensemble lame-intercalaire 9, 4.

Les deux voiles 11 sont rendus solidaires entre eux par l'intermédiaire d'une feuillure 15 et d'un élément de forme circulaire 17.

La feuillure 15, parallèle au rail, constitue un dièdre dont la face horizontale 16 est dans le même plan que la face supérieure 14 du support 2 et sert d'appui de réaction à la partie arrière ou talon 9a de la lame 9.

L'élément circulaire 17, situé à l'avant du valet du côté le plus proche du rail, comporte une face inférieure 18 horizontale venant en contact avec la lame 9 et maintenant celle-ci en position de travail, le valet prenant ainsi verticalement appui sur la lame 9. Un bossage 19 dirigé vers le support et situé au centre de la face inférieure 18 de l'élément circulaire 17 coopère avec une empreinte en creux 20 de la lame 9, de forme correspondante, pour empêcher les déplacements longitudinaux et transversaux de cette lame.

Par ailleurs, les déplacements en rotation de la lame 9 sont rendus impossibles par l'intermédiaire de sa liaison avec l'élément intercalaire 4 qui est en butée contre le patin 5 du rail 1 et le support 2.

La distance entre la face inférieure horizontale 18 de l'élément circulaire 17 et la face horizontale 16 de la feuillure 15 formant appui de la partie arrière du talon 9a de la lame 9, définit la force de serrage.

D'autre part, on remarquera que cette distance est constante et permet d'obtenir une très grande homogénéité du serrage du rail sur le support, par les assemblages élastiques disposés le long, et de part et d'autre de chaque rail.

Dans le prolongement de la feuillure 15, parallèlement au rail, deux éléments 21 en forme de T, dont une branche verticale est dirigée vers le haut, situés à l'extérieur des voiles 11, assurent par leurs faces horizontales 22 et verticales 23 le positionnement de la lame-ressort 9 avant et après mise en place, et son guidage pendant sa mise en place.

Les faces horizontales 22 et 24 des éléments 21 en forme de T sont situées dans le même plan que la face supérieure 14 du support 2.

A l'arrière des voiles 11 et sur la largeur de ceux-ci, deux rebords 25 ont leur face horizontale supérieure 26 dans le même plan que la face supérieure 14 du support 2.

Les surfaces horizontales 16, 22, 24 et 26 coopèrent avec les surfaces verticales 27 de l'arrière des voiles 11 pour assurer le positionnement de l'insert 10 dans le moule destiné à la fabrication du support 2.

La mise en place de l'assemblage élastique selon l'invention est la suivante:

L'ensemble lame-intercalaire 9, 4 est positionné sur le support 2 et sur le rail 1 à côté de l'élément de maintien ou valet 10, comme il a été représenté sur les figures 1 et 2 par les traits interrompus ou mixtes 30, la lame 9 étant alors en position de repos.

On applique ensuite un mouvement vertical du bas vers le haut pour maintenir fortement le support 2 contre la face inférieure du patin 5 du rail 1.

Par ailleurs, on applique un mouvement vertical dirigé du haut vers le bas induisant sur la lame une pression verticale pour amener celle-ci en position de travail et pour prépositionner l'ensemble lame-intercalaire 9, 4 dans cette même position, puis on applique un mouvement longitudinal parallèle au rail à l'ensemble lame-intercalaire 9, 4 pour l'introduire dans sa position définitive sous l'élément de maintien en forme de valet ou insert 10.

Par la suite, les pressions verticales sont relâchées et l'assemblage élastique est en état de fonctionnement permanent.

Selon un autre mode de réalisation de l'invention, représenté sur les figures 5 à 10, l'assemblage élastique comporte un élément de maintien ou insert 31 en forme de valet constitué d'un seul voile vertical 32 de sections appropriées, ayant une bonne résistance au déversement sous l'effet des efforts verticaux engendrés par la lame 33 en position de travail.

Tout comme les voiles 11 de l'élément de maintien en forme de valet ou insert 10, le voile vertical 32 de l'insert 31 est muni d'un évidement supérieur 31a et d'un évidement inférieur 31b, ce dernier étant scellé et ancré dans le support ou traverse 2, tandis que le premier permet, entre autres, le passage d'un moyen de préhension.

La partie supérieure avant 34a de l'insert 31, la plus proche du rail 1, est constituée par un élément 35 dont la section transversale, perpendiculaire au rail, comporte à sa partie inférieure 35a dirigée vers le patin 5 du rail 1, une forme circulaire 35b.

De même, la section longitudinale de l'élément 35, parallèle au rail a, à la partie inférieure 35a, une partie circulaire 35c prolongée de part et d'autre par deux surfaces 36 et 37 en pente, inclinées vers le haut de l'élément 35, les formes circulaires 35b et 35c formant bossage.

Par ailleurs, cet élément 35, dans sa partie la plus proche du rail, est constitué par une surface plane verticale 38 raccordée à une partie biaise 39 du valet 31 et située à quelques millimètres à l'extérieur, par rapport au rail 1, du plan passant par une face vertical 5a du patin 5 du rail 1, formant le bord de celui-ci.

Dans sa partie médiane et avant 34b, la plus proche du rail, l'élément de maintien ou insert 31 est constitué par un élément 40 dont la section transversale, perpendiculaire au rail, a une forme de cornière dont la face intérieure horizontale 41 est située dans le même plan que la face supérieure 2a du support 2 destinée à recevoir la semelle élastique 3 et le rail 1. La longueur, parallèle au rail, de cet élément 40, est telle qu'elle permette une butée efficace aux efforts latéraux exercés par le patin 5 du rail 1 et transmis par une butée de positionnement 42. Les parties latérales 43, perpendiculaires au rail 1, de cet élément 40 ont une longueur d, visible sur la figure 3, inférieure à la largeur de la face intérieure horizontale 41 de l'élément 40 et constituant par leurs faces intérieures 40a, 40b, une queue d'aronde 40c.

Ainsi, dans ce mode de réalisation, la butée latérale du rail 1 est assurée par la butée de positionnement 42 dont des surfaces latérales 42a et 42b correspondent à celles constituées par les faces intérieures 40a, 40b de l'élément 40 disposé à la partie médiane 34b de l'insert 31.

Cette butée 42 est collée dans l'insert 31 lors de la fabrication du support 2 et assure le positionnement du rail 1 sur le support 2 lors de la mise en voie.

L'isolation entre le rail 1 et la lame-ressort 33 est réalisée par un élément intercalaire 43 qui constitue un étui isolant dans lequel est enfilée au moins partiellement la lame-ressort 33.

Ainsi, la lame-ressort et l'élément intercalaire 43 forment un ensemble unitaire.

Après le montage du rail 1 sur son support 2, la butée 42 est immobilisée, en translation horizontale par les faces intérieures 40a, 40b de l'élément 40 de la partie médiane 34b de l'insert 31 et par la face verticale 5a du patin 5 du rail 1 contre laquelle elle est en butée, et en translation verticale par la queue d'aronde 40c formée par les surfaces intérieures 40a, 40b des parties latérales 43 de l'élément 40.

D'autre part, la lame-ressort 33, réalisée par exemple à partir d'un plat laminé, comporte une partie horizontale 44 enfilée dans l'étui isolant 43, prenant appui par l'intermédiaire d'un bossage 43a de l'étui isolant 43 d'une part, sur une surface arrière 40d horizontale formant feuillure de l'élément médian 40 de l'insert 31, et d'autre part sur le patin 5 du rail 1. Cette partie horizontale 44 est prolongée du côté de l'appui sur le patin 5 du rail 1 par une partie circulaire 45 dirigée vers le haut et constituant environ les trois quarts d'un cercle, et prolongée par une autre partie 46 comportant une forme circulaire correspondant à la partie inférieure 35b de l'élément 35 de la partie supérieure 34a de l'insert 31 et constituant avec la partie précédente 45 un S.

La dernière partie 46 disposée à l'extrémité libre de la lame-ressort 33 présente respectivement dans sa section transversale et dans sa section longitudinale des formes circulaires 46a et 46b formant une empreinte en creux, correspondant aux formes circulaires ou bossage 35b, 35c de l'élément 35 de la partie supérieure 34a de l'insert 31, la partie circulaire longitudinale 46b étant prolongée de part et d'autre par deux surfaces 47, 48, en pente, inclinées vers le bas et de même inclinaison que les surfaces respectives correspondantes 36 et 37 de l'élément 35 de l'insert.

La lame 33 est mise en place sous l'effet d'un effort F exercé parallèlement au rail 1, les surfaces en pente 47 et 48 de la lame 33 et les surfaces en pente 37 et 36 de l'élément 35 coopèrant pour amener la lame-ressort 33 en position de travail, en fonction de la position préalable de l'ensemble lame-intercalaire par rapport à l'insert 31.

La position de travail, ou l'application d'un effort de serrage S, est maintenu par les parties circulaires longitudinale 35c et transversale 35b de l'élément 35 de l'insert 31, formant bossage, et coopèrant avec les parties de forme correspondantes 46b et 46a formant empreinte, de la lame de ressort 33.

Un tel dispositif permet d'une part, l'application d'un effort de serrage S dans une zone de contraintes nulles, et d'autre part l'obtention, pour un même effort, d'une déflection sous charge de la lame plus ou moins importante par augmentation ou diminution de la longueur de la partie circulaire médiane 45 de la lame sans variation de contrainte, les distances entre points d'application des efforts étant constantes, comme pour le premier mode de réalisation.

Ainsi, pour une déflection initiale de 10 mm, une perte de déflection de 1 mm se traduit par une perte de charge du dixième de la valeur initiale de la charge tandis que pour un dispositif d'assemblage classique la déflection de la lame obtenue au droit du serrage par l'application d'un effort de serrage est en général limitée par la valeur des contraintes, le moyen de serrage étant généralement situé au voisinage de la zone de contrainte maximum développée dans cette lame par ce moyen de serrage. Ainsi, dans ces dispositifs classiques connus des déflections obtenues généralement de l'ordre de 4 mm obligent à un positionnement vertical précis de différents éléments entre eux, une perte de déflection de 1 mm se traduisant donc par une perte de charge du quart de la valeur initiale de la charge.

On remarque donc que ce deuxième mode de réalisation de l'invention permet grâce à la forme de l'élément-ressort 33 et à la position par rapport au rail de l'élément 35 de la partie supérieure 34a de l'insert, de remédier à ces inconvénients.

On précisera ici que l'insert 10, 31 et/ou la lame de ressort 9, 33 peuvent être fabriqués en un matériau composite isolant, ce qui permet de supprimer l'étui isolant 43 formant intercalaire et l'intercalaire 4.

Ainsi, dans ce deuxième mode de réalisation de l'invention, on réalise une séparation des fonctions remplies par l'élément intercalaire décrit dans le premier mode de réalisation grâce à l'élément 40 de la partie médiane 34b de l'insert 31, à savoir d'une part, l'isolation électrique entre la lame de ressort et le rail, et d'autre part la fonction de butée pour la transmission des efforts latéraux induits par le patin du rail.

D'autre part, on remarquera ici que grâce à l'élément 35 de la partie supérieure 34a de l'insert 31, et à l'utilisation d'une lame de ressort 33 de forme appropriée, on réalise un procédé de mise en oeuvre de l'assemblage dans lequel on encliquete la lame de ressort 33 en position de travail, ou définitive de fonctionnement, sous l'insert 31, par une simple poussée ou effort F, dirigé longitudinalement dans une direction parallèle au rail.

Ainsi, dans ce deuxième mode de réalisation il n'est plus nécessaire d'appliquer un mouvement vertical du haut vers le bas sur la lame-ressort pour prépositionner l'ensemble intercalaire-lame en position de travail.

Bien entendu, l'invention n'est nullement limitée aux modes de réalisation décrits et illustrés et qui n'ont été donnés qu'à titre d'exemple.

Au contraire, l'invention comprend tous les équivalents techniques des moyens décrits ainsi que leurs combinaisons si celles-ci sont effectuées dans le cadre des revendications.

## Revendications

1. Assemblage élastique d'un rail sur un support, du type comprenant un moyen formant ressort tel qu'une lame susceptible d'exercer une pression sur le patin du rail par l'intermédiaire d'un élément intercalaire et coopérant avec un élément de maintien en forme de valet, ancré dans le support au voisinage d'une partie arrière ou talon de la lame, ladite lame prenant appui sur l'élément intercalaire et l'élément de maintien prenant verticalement appui sur la lame de façon à permettre l'introduction de l'élément intercalaire et de la lame sous l'élément de maintien, dans une direction parallèle au rail, caractérisé en ce que l'élément de maintien (10, 31) comporte à sa partie avant un élément (17, 35) applicable sur la lame (9, 33), par sa partie ou surface inférieure (18, 35a), qui comporte un bossage (19) ou des formes circulaires (35b, 35c) formant bossage, coopérant avec une empreinte en creux (20, 46a, 46b) de forme correspondante, de la lame (9, 33) afin d'empêcher les déplacements longitudinaux et transversaux de cette dernière.

2. Assemblage suivant la revendication 1, caractérisé en ce que l'élément intercalaire (4) et la lame-ressort (9) forment un ensemble unitaire grâce à un logement en creux de forme trapézoïdale prévu sur l'élément intercalaire et à deux encliquetages (4b).

3. Assemblage suivant la revendication 1, caractérisé en ce que l'élément intercalaire (4) et la lame-ressort (9) constituent une pièce unitaire obtenue par moulage de l'élément intercalaire auquel est incorporée la lame-ressort.

4. Assemblage suivant la revendication 1, caractérisé en ce que l'élément de maintien est constitué par un insert (31) comportant dans sa partie médiane (34b) un élément (40) destiné à recevoir une butée (42) de positionnement latéral du rail (1).

5. Assemblage suivant l'une des revendications 1 et 4, caractérisé en ce que l'élément intercalaire précité (43) constitue un étui isolant dans lequel est enfilée au moins partiellement la lame-ressort (33).

6. Assemblage suivant l'une des revendications 1 et 4 ou 5, caractérisé en ce que la lame-ressort (33) comporte une partie horizontale (44) enfilée dans l'étui précité et prolongée par une partie recourbée en forme de S (45, 46) coopérant avec l'élément de maintien (31).

7. Assemblage suivant l'une des revendications 1 ou 4 à 6, caractérisé en ce que la lame-ressort précitée (33) forme à son extrémité libre une partie circulaire (46) comportant deux surfaces inclinées (47, 48) dirigées vers le bas et coopérant avec des surfaces correspondantes (37, 36) de l'élément précité (35) pour mettre la lame en tension sous l'effet d'une poussée (F) exercée sur la lame (33), parallèlement au rail.

8. Assemblage suivant la revendication 4, caractérisé en ce que l'élément (40) de la partie médiane (34b) de l'insert (31) comporte deux parties latérales (43) dont les faces intérieures (40a, 40b) forment une queue d'aronde (40c) et coopèrent avec des surfaces correspondantes (42a, 42b) de la butée (42) pour empêcher les mouvements verticaux de ladite butée.

9. Assemblage suivant l'une quelconque des revendications précédentes, caractérisé en ce que l'élément de maintien (10, 31) comporte une feuillure (15, 40d) servant d'appui de réaction à la partie arrière ou talon de la lame-ressort (9, 33) et dont la face servant d'appui se trouve à une distance constante de la face inférieure de l'élément (17, 35) de l'élément de maintien (10, 31).

10. Assemblage selon l'une quelconque des revendications précédentes, caractérisé en ce que l'élément de maintien (10, 31) comporte un évidement (12, 31a) permettant le passage d'un moyen de préhension.

11. Assemblage suivant l'une quelconque des revendications précédentes, caractérisé en ce que la lame de ressort (9, 33) et/ou l'élément de maintien (10, 31) sont réalisés en matériau composite isolant.

12. Procédé de mise en oeuvre de l'assemblage élastique selon l'une des revendications 1 à 3 et 9 à 10, caractérisé en ce qu'il consiste à positionner l'ensemble lame-intercalaire (9, 4) sur le support (2) et sur le rail à côté de l'élément de maintien ou valet (10) et à appliquer trois mouvements: un mouvement vertical du bas vers le haut pour maintenir le support (2) contre la face inférieure du patin (5) du rail; un mouvement vertical du haut vers le bas pour prépositionner l'ensemble lame-intercalaire (9, 4) en position de travail, et un mouvement longitudinal parallèle au rail pour introduire l'ensemble lame-intercalaire (9, 4) dans sa position définitive sous l'élément de maintien (10).

13. Procédé de mise en oeuvre de l'assemblage élastique selon l'une des revendications 4 à 11, caractérisé en ce qu'il consiste à positionner l'ensemble lame-intercalaire (33, 43) sur le support (2) et sur le rail (1), à côté de l'élément de maintien ou insert (31) et à appliquer deux mouvements: l'un dirigé du bas vers le haut pour maintenir le support (2) contre la face inférieure du patin (5) du rail (1), l'autre longitudinal et parallèle au rail pour introduire la lame (33) sous l'insert (31) par encliquetage, dans sa position définitive de fonctionnement.

## Claims

1. Elastic assembly of a rail onto a support, of the type comprising a spring means such as a leaf susceptible of exerting a pressure upon the flange of the rail through the medium of an intermediate element and co-operating with a holding element in the shape of a clamping dog anchored within the support in the vicinity of a rear portion or heel of the leaf, the said leaf bearing upon the intermediate element and the holding element bearing vertically upon the leaf so as to allow the intermediate element and the leaf to be inserted below the holding element in a direction parallel to the rail, characterized in that the holding element (10, 31) comprises at its front portion an element (17, 35) applicable onto the leaf (9, 33) by its lower portion or surface (18, 35a), which comprises a boss (19) or boss-like circular formations (35b, 35c) co-operating with a hollow impression (20, 46a, 46b) of corresponding shape of the leaf (9, 33) in order to prevent the longitudinal and transverse displacements of the latter

2. Assembly according to claim 1, characterized in that the intermediate element (4) and the spring leaf (9) form a unitary whole owing to a hollow recess of trapezoidal shape provided on the intermediate element and to two interlocking engagements (4b).

3. Assembly according to claim 1, characterized in that the intermerdiate element (4) and the spring leaf (9) constitute a unitary part obtained through moulding of the intermediate element into which is incorporated the spring leaf.

4. Assembly according to claim 1, characterized in the holding element is constituted by an insert (31) comprising in its middle portion (34b) an element (40) intended to receive a stop (42) for the sidewise positioning of the rail (1).

5. Assembly according to one of claims 1 and 4, characterized in that the aforesaid intermediate element (43) constitutes an insulating case into which is at least partially threaded the spring leaf (33).

6. Assembly according to one of claims 1 and 4 or 5, characterized in that the spring leaf (33) comprises a horizontal portion (44) threaded into the aforesaid case and extended by a S-shaped curved portion (45, 46) co-operating with the holding element (31).

7. Assembly according to one of claims 1 or 4 to 6, characterized in that the aforesaid spring leaf (33) forms at its free end a circular portion (46) comprising two inclined surfaces (47, 48) directed downwards and co-operating with corresponding surfaces (37, 36) of the aforesaid element (35) for tensioning the leaf under the effect of a thrust (F) exerted upon the leaf (33) in parallel relation to the rail.

8. Assembly according to claim 4, characterized in that the element (40) of the middle portion (34b) of the insert (31) comprises two side portions (43) the inner faces (40a, 40b) of which form a dovetail (40c) and co-operate with corresponding surfaces (42a, 42b) of the stop (42) to prevent the vertical motions of the said stop.

9. Assembly according to any one of the foregoing claims, characterized in that the holding element (10, 31) comprises a rabbet (15, 40d) serving as a reaction bearing for the rear portion or heel of the spring leaf (9, 33) and the face of which serving as a bearing is located at a constant distance from the lower face of the element (17, 35) of the holding element (10, 31).

10. Assembly according to any one of the preceding claims, characterized in that the holding element (10, 31) comprises a recess (12, 31a) allowing the passage of a gripping means.

11. Assembly according to any one of the foregoing claims, characterized in that the spring leaf (9, 33) and/or the holding element (10, 31) are made from an insulating compound material.

12. Method for carrying out the elastic assembly according to one of claims 1 to 3 and 9 to 10, characterized in that it consists in positioning the leaf-intermediate element unit (9, 4) onto the support (2) and onto the rail beside the holding element or clamping dog (10) and in applying three movements: a vertical upward movement for keeping the support (2) against the lower face of the flange (5) of the rail, a vertical downward movement for prepositioning the leaf-intermediate element unit (9, 4) in the working position and a longitudinal movement parallel to the rail for inserting the leaf-intermediate element unit (9, 4) into its final position underneath the holding element (10).

13. Method for carrying out the elastic assembly according to one of claims 4 to 11, characterized in that it consists in positioning the leaf-intermediate element unit (33, 43) onto the support (2) and onto the rail (1) beside the holding element or insert (31) and in applying two movements: the one directed upwards for maintaining the support (2) against the lower face of the flange (5) of the rail (1), the other one in longitudinal relationship and parallel to the rail for inserting the leaf (33) below the insert (31) through interlocking engagement into its final operating position.

## Patentansprüche

1. Elastische Befestigungsanordnung einer Schiene auf einem Träger, der Gattung mit einem eine Feder bildenden Mittel, wie ein Blatt, das fähig ist, einen Druck auf den Schienenfuß über ein Zwischenstück auszuüben und mit einem in dem Träger im Bereich eines hinteren Teiles oder Absatzes des Blattes verankerten,klobenartigen Halteelement zusammenwirkt, wobei das besagte Blatt sich an dem Zwischenstück abstützt und das Halteelement sich senkrecht an dem Blatt abstützt, um die Einführung des Zwischenstückes und des Blattes unter dem Halteelement in einer zur Schiene parallelen Richtung zu ermöglichen, dadurch gekennzeichnet, daß das Halteelement (10, 31) an seinem vorderen Teil ein, mit seinem unteren Teil bzw. seiner Unterseite (18, 35a) auf dem Blatt (9, 33) anlegbares Element (17, 35) aufweist, der bzw. die mit einer hohlen Prägung (20, 46a, 46b) entsprechender Gestalt des Blattes (9, 33) zusammenwirkt bzw. zusammenwirken, um Längs- und Querverschiebungen des letzteren zu verhindern.

2. Anordnung nach Anspruch 1, dadurch gekennzeichnet, daß das Zwischenstück (4) und das Federblatt (9) ein einheitliches Ganzes bilden, dank einer an dem Zwischenstück vorgesehenen hohlen trapezförmigen Aufnahme und zwei Einrastungen (4b).

3. Anordnung nach Anspruch 1, dadurch gekennzeichnet, daß das Zwischenstück (4) und das Federblatt (9) ein einheitliches Teil bilden, das durch Formgießen des Zwischenstücks, in welchem das Federblatt eingefügt ist, erzielt wird.

4. Anordnung nach Anspruch 1, dadurch gekennzeichnet, daß das Halteelement durch einen Einsatz (31) gebildet wird, der in seinem mittleren Teil (34b) ein zur Aufnahme eines Anschlags (42) zur seitlichen Einstellung der Schiene (1) bestimmtes Element (40) aufweist.

5. Anordnung nach einem der Ansprüche 1 und 4, dadurch gekennzeichnet, daß das vorgenannte Zwischenstück (43) ein isolierendes Gehäuse, in welchem das Federblatt (33) wenigstens teilweise eingefädelt ist, bildet.

6. Anordnung nach einem der Ansprüche 1 und 4 oder 5, dadurch gekennzeichnet, daß das Federblatt (33) einen in das vorgenannte Gehäuse eingefädelten und durch ein S-förmig gebogenen, mit dem Halteelement (31) zusammenwirkenden Teil verlängerten waagerechten Teil (44) aufweist.

7. Anordnung nach einem der Ansprüche 1 oder 4 bis 6, dadurch gekennzeichnet,daß das vorgenannte Federblatt (33) an seinem freien Ende einen kreisförmigen Teil (46) bildet, der zwei geneigte, abwärts gerichtete Flächen (47, 48) aufweist, die mit entsprechenden Flächen (37, 36) des vorgenannten Elementes (35) zusammenwirken, um das Blatt unter der Wirkung eines auf dem Blatt (33) parallel zur Schiene ausgeübten Schubes (F) in Spannung zu setzen.

8. Anordnung nach Anspruch 4, dadurch gekennzeichnet,daß das Element (40) des mittleren Teils (34b) des Einsatzes (31) zwei Seitenteile (43) aufweist, deren inneren Flächen (40a, 40b) einen Schwalbenschwanz (40c) bilden und mit entsprechenden Flächen (42a, 42b) des Anschlags (42) zusammenwirken, um die senkrechten Bewegungen des besagten Anschlags zu verhindern.

9. Anordnung nach irgendeinem der vorangehenden Ansprüche, dadurch gekennzeichnet, daß das Halteelement (10, 31) einen Falz (15, 40d) umfaßt, der als Rückwirkungsstütze für den hinteren Teil bzw. Absatz des Federblattes (9, 33) dient und dessen als Stütze dienende Fläche sich in einer konstanten Entfernung von der unteren Fläche des Elementes (17, 35) des Halteelements (10, 31) befindet.

10. Anordnung nach irgendeinem der vorangehenden Ansprüche, dadurch gekennzeichnet, daß das Halteelement (10, 31) eine, den Durchgang eines Greifermittels ermöglichende, Aussparung (12, 31a) aufweist.

11. Anordnung nach irgendeinem der vorangehenden Ansprüche, dadurch gekennzeichnet, daß das Federblatt (9, 33) und/oder das Halteelement (10, 31) aus einem isolierenden Verbundwerkstoff hergestellt sind.

12. Verfahren zur Durchführung der elastischen Anordnung nach einem der Ansprüche 1 bis 3 und 9 bis 10, dadurch gekennzeichnet, daß es darin besteht, die Blatt-Zwischenstück (9, 4) Einheit auf dem Träger (2) und auf der Schiene neben dem Halteelement bzw. Kloben (10) zu positionieren und drei Bewegungen anzuwenden: eine senkrechte Bewegung von unten nach oben, um den Träger (2) an der unteren Fläche des Schienenfußes (5) zu halten; eine senkrechte Bewegung von oben nach unten, um die Blatt-Zwischenstück (9, 4) Einheit in der Arbeitstellung zu vorpositionieren und eine Bewegung in Längsrichtung parallel zur Schiene, um die Blatt-Zwischenstück (9, 4) Einheit in ihrer Endlage unter dem Halteelement (10) einzuführen.

13. Verfahren zur Durchführung der Anordnung nach einem der Ansprüche 4 bis 11, dadurch gekennzeichnet, daß es darin besteht, die Blatt-Zwischenstück (33, 43) Einheit auf dem Träger (2) und auf der Schiene (1) neben dem Halteelement bzw. Einsatz (31) zu positionieren und zwei Bewegungen anzuwenden: die eine von unten nach oben gerichtet, um den Träger (2) an der unteren Fläche des Fußes (5) der Schiene (1) zu halten, die anderen in Längsrichtung parallel zur Schiene, um das Blatt (33) unter den Einsatz (31) durch Einrasten in seine endgültige Arbeitsstellung einzuführen.
